# EUROPÄISCHE PATENTSCHRIFT

(11) **EP 0 832 836 B1**
(45) Veröffentlichungstag und Bekanntmachung des Hinweises auf die Patenterteilung: **02.05.2001**
(21) Anmeldenummer: 97115082.6
(22) Anmeldetag: 01.09.1997
(51) Int. Cl.: B65H 39/02

(54) **Höhenverstellbare Tasche für eine Bogenmaterial-Fördervorrichtung**
Pocket with adjustable height for a sheet conveying device
Poche à hauteur réglable pour un dispositif de transport de feuilles

(30) Priorität: 25.09.1996 US 719863
(43) Veröffentlichungstag der Anmeldung: 01.04.1998
(73) Patentinhaber: Heidelberger Druckmaschinen Aktiengesellschaft, 69115 Heidelberg (DE)
(72) Erfinder: Klopfenstein, Andrew L., Tipp City, Ohio 45371 (US)
(74) Vertreter: Duschl, Edgar Johannes, Dr.

(56) Entgegenhaltungen:
- US-A- 5 527 025

## Beschreibung

Die vorliegende Erfindung betrifft eine Bogenmaterial-Fördervorrichtung gemäß dem Oberbegriff des Anspruchs 1, insbesondere bezieht sich die vorliegende Erfindung auf eine Tasche zum Fördern von Bogenmaterial, wie z. B. Signaturen, in einem Zusammentragsystem.

Eine aus der US 5,527,025 bekannte Bogenmaterial-Fördervorrichtung umfaßt eine Vielzahl von Taschen die an einer Vielzahl von Signaturzuführmechanismen vorbeibewegt werden. Von jedem der Signaturzuführmechanismen wird eine Signatur in eine unter dem Zuführmechanismus passierende Tasche deponiert. Während also die Taschen der Reihe nach die Vielzahl von Zuführmechanismen passieren, bilden sich in den Taschen gewisse zusammengetragene Signaturzusammenstellungen. Die Taschen werden dann geöffnet, so daß die zusammengetragenen Zusammenstellungen der Signaturen zur weiteren Handhabung aus den Taschen herausfallen können.

Die Signaturen werden generell in einem gefalzten Zustand in den Taschen deponiert, und zwar mit der gefalzten Kante nach unten und mit der offenen Kante nach oben. Die offene Kante der Signatur wird dann einer weiteren Handhabung unterzogen und muß sich in einer bestimmten Position oder Höhe relativ zum oberen Ende der Tasche befinden. Verschiedene Arten von Signaturen können eine unterschiedliche Abmessung oder Höhe zwischen der gefalzten und der offenen Kante aufweisen. So sollten die Taschen in irgendeiner Weise verstellbar sein, um die unterschiedlichen Abmessungen der Signaturen kompensieren zu können.

Die vorliegende Erfindung ist eine Bogenmaterial-Fördervorrichtung mit einer Vielzahl von Bogenmaterial-Zuführstationen und einer Vielzahl von Taschen, welche sich nacheinander an jeder der Zuführstationen vorbeibewegen und der Reihe nach Bogenmaterial aufnehmen. Jede Tasche umfaßt eine Nockenrolle, die an der Tasche drehbar montiert ist, und eine Nocke, durch die Nockenrolle kontaktiert wird, um eine Bewegung der Nockenrolle auf der Tasche zu bewirken. Jede Tasche besteht aus einem oberen Endteil, durch welchen Bogenmaterial in die Tasche eintritt, einem unteren Endteil, durch welchen das Bogenmaterial die Tasche verläßt, und eine Stützvorrichtung, die das Bogenmaterial in der Tasche stützt. Die Stützvorrichtung ist zwischen einer Vielzahl von geschlossenen Positionen, in denen dieStützvorrichtung unterschiedlich weit vom oberen Endteil der Tasche beabstandet ist und mindestens teilweise den unteren Endteil der Tasche blockiert, bewegbar. Die Stützvorrichtung ist von jeder der geschlossenen Positionen in eine offene Position bewegbar, in welcher Bogenmaterial durch den unteren Endteil der Tasche aus der Tasche herausbewegbar ist. Die Tasche umfaßt ein Zahnradgetriebe, das die Stützvorrichtung in Reaktion auf die Bewegung der Nockenrolle auf der Tasche von der offenen Position in eine ausgewählte der geschlossenen Positionen bewegt. Gemäβ der Erfindung, umfaßt das Zahnradgetriebe eine Zahnstange, ein Ritzel, das mit der Zahnstange kämmt, und eine Einrichtung, die eine Relativbewegung zwischen der Zahnstange und dem Ritzel auslöst, um die Stützvorrichtung zwischen jeder der geschlossenen Positionen und der offenen Position zu bewegen.

Die Vorteile und Merkmale der vorliegenden Erfindung werden in der folgenden Beschreibung bevorzugter Ausführungsbeispiele im Zusammenhang mit den beigefügten, nachstehend erklärten Zeichnungen näher erläutert.

Es zeigen:
- Fig. 1: eine schematische Darstellung eines Zusammentragsystems mit einer Vielzahl von gemäß vorliegender Erfindung konstruierten Taschen;
- Fig. 2: eine schematische Seitenansicht einer Tasche der Fig. 1;
- Fig. 3: eine perspektivische Teilansicht der Tasche der Fig. 2;
- Fig. 4: eine weitere perspektivische Teilansicht der Tasche der Fig. 2;
- Fig. 5 - 7: schematische Ansichten, welche das Schließen des Bodens der Tasche darstellen;
- Fig. 8 und 9: schematische Ansichten, welche das nockengesteuerte Schließen der Taschen darstellen;
- Fig. 10: eine vergrößerte schematische Ansicht eines Teils einer Hebenocke als ein Teil des Zusammentragsystems der Fig. 1; und
- Fig. 11-13: schematische Ansichten, welche das nockengesteuerte Öffnen der Taschen darstellen.

Fig. 1 ist eine schematische Darstellung einer Vielzahl identischer Taschen 10, die einen Teil einer Bogenmaterial-Fördervorrichtung und/oder eines Zusammentragsystems 12 bilden.

Das Zusammentragsystem 12 umfaßt einen Träger 14, z. B. einen Förderer, auf welchem die Taschen 10 gehalten und entlang einer geschlossenen ovalen Bahn 16 in eine durch den Pfeil 17 angezeigte Transportrichtung bewegt werden. Es sollte bedacht werden, daß Zusammentragsysteme mit Taschen gemäß vorliegender Erfindung sich auf mehr als einer Ebene erstrecken und/oder verschiedene Konfigurationen haben können.

Das Zusammentragsystem 12 umfaßt eine Antriebseinrichtung 18 zum Bewegen der Taschen 10 entlang einer Bahn 16 in einer nicht gezeigten Art und Weise. Entlang der Bahn 16 befinden sich eine Hebenocke 20, eine Freigabenocke 22 und eine Klinkenrückstellnocke 24 in vorbestimmten Positionen. Die Nocken 20, 22 und 24 werden in der im folgenden beschriebenen Weise von den Taschen 10 kontaktiert, um das Öffnen und Schließen der Taschen zu steuern. Entlang der Bahn 16 sind auch eine Umschlag-Auslegestation 30, eine Öffnerstation 32 und eine Beilagen-Auslegestation 34 angebracht. Während die jeweiligen Taschen 10 sich nacheinander an den Stationen 30, 32 und 34 vorbeibewegen, bilden sich in den Taschen 10 aus Umschlägen und Beilagen bestehende Zusammenstellungen. Nachdem die zusammengetragenen Zusammenstellungen vollständig in den Taschen 10 sind, öffnen sich die Taschen an einer Auslegestation 36 in der im folgenden beschriebenen Weise, so daß diese Zusammenstellungen zur weiteren Handhabung in bekannter Weise aus den Taschen nach unten fallen.

Jede Tasche 10 (Figuren 2-4) weist eine Vorderwand 40 auf, die führend ist, wenn sich die Tasche auf dem Träger 14 in die Transportrichtung 17 bewegt. Jede Tasche 10 besitzt auch eine Rückwand 42 und jeweilige Seitenwände 44 und 46. Die Taschenwände 40-46 sind vorzugsweise aus Kunststoff hergestellt.

Die Tasche 10 weist ein oberes Ende 50 auf, durch welches Bogenmaterial, z. B. Umschläge oder Beilagen, in der Tasche 10 deponiert werden. Das obere Ende 50 der Tasche 10 besteht aus dem oberen Endteil 52 der Vorderwand 40 und dem oberen Endteil 54 der Rückwand 42. Der Öffnungsraum 56 in der Tasche 10 wird von der Vorderwand 40 und der Rückwand 42 bestimmt. Die Tasche 10 weist auch ein unteres Ende 60 auf, durch welches das Bogenmaterial aus der Tasche fällt oder ausgestoßen wird. Das untere Ende 60 der Tasche 10 besteht aus einem unteren Endteil 62 der Vorderwand 40 und einem unteren Endteil 64 der Rückwand 42.

Die Tasche 10 umfaßt drei Stützvorrichtungen 70,. 72 und 74, die zwischen einer offenen Position und mehreren geschlossenen Positionen bewegbar sind. Die Stützvorrichtungen 70, 72, 74 weisen im folgenden beschriebene Teile auf, die einen bewegbaren Boden 76 für die Tasche 10 bilden. Wenn sich die Stützvorrichtungen 70, 72, 74 in einer offenen Position befinden, dann ist der Boden 76 und damit das untere Ende 60 der Tasche 10 in einem offenen Zustand, so daß Bogenmaterial in den Taschen 10 durch das offene untere Ende 60 herausfallen kann. Wenn sich die Stützvorrichtungen 70, 72, 74 in einer der geschlossenen Positionen befinden, dann ist der Boden 76 und damit das untere Ende 60 der Tasche 10 in einem geschlossenen Zustand. Somit wird das Bogenmaterial in der Tasche 10 blockiert und kann sich nicht durch deren unteres Ende 60 aus der Tasche herausbewegen.

Da die drei Stützvorrichtungen 70, 72, 74 identisch sind, bezieht sich die folgende Beschreibung der Tasche 10 manchmal auf die Teile und Betätigung nur einer der Stützvorrichtungen. Die Stützvorrichtungen 70, 72, 74 sind von identischer Konstruktion und bewegen sich synchron zwischen der offenen Position und den geschlossenen Positionen.

Die Stützvorrichtungen 70, 72, 74 sind an der Vorderwand 40 der Tasche 10 angebracht. Jede der Stützvorrichtungen 70, 72, 74 weist eine Zahnstange 80 auf. Die Zahnstange 80 ist in der Weise montiert, daß diese sich entlang der Vorderwand 40 der Tasche 10 in im wesentlichen senkrechter Richtung bewegen kann, d. h. nach oben oder nach unten, wie in Fig. 2 gezeigt. Die Zahnstange ist vorzugsweise aus Kunststoff, (z. B. aus einem Material der Marke NYLATRON NSB) hergestellt.

Auf der der Rückwand 42 der Tasche 10 abgewandten Seite der Zahnstange 80 sind zwei lineare Reihen von Zähnen 82 in der Zahnstange 80 geformt. Eine mittige Öffnung 86 in der Zahnstange erstreckt sich zwischen den unteren Endteilen der Reihen von Zähnen 82. Die Öffnung 86 ist von der gleichen Dimension wie eine Öffnung 88 in der Vorderwand 40 der Tasche 10.

Jede der Stützvorrichtungen 70, 72, 74 umfaßt einen bewegbaren Fuß 90, der vorzugsweise aus Kunststoff, z. B. aus Nylon 6/6 mit 50% Glasfaserverstärkung, hergestellt ist. Von der Seite der Tasche 10 aus betrachtet, ist der Fu*ß* 90 von im wesentlichen V-förmiger Konfiguration (Fig. 2). Der V-förmige Fuß 90 weist einen ersten oder oberen Abschnitt 92 auf. Ein zweiter oder unterer Abschnitt 94 des Fußes 90 erstreckt sich in einem Winkel von ca. 45° zum oberen Abschnitt 92. Der untere Abschnitt 94 des Fußes 90 ist im Vergleich zum oberen Abschnitt 92 relativ lang. Die unteren Abschnitte 94 der Stützfüße 90 bilden zusammen den bewegbaren Boden 76 (Fig. 3) der Tasche 10.

Der obere Abschnitt 92 des Fußes 90 ist auf Drehzapfen 96 (Fig. 2, 4 und 6) in der Vorderwand 42 der Tasche 10, und zwar an einer Stelle über der mittigen Öffnung 86 in der Zahnstange 80 gelagert. Die Drehzapfen 96 halten den Fuß 90 auf der Zahnstange 80, so daß dieser relativ zur Zahnstange eine Drehbewegung zwischen den Zahnreihen 82 der Zahnstange 80 ausführen kann. Der untere Abschnitt 94 des Fußes 90 kann in der im folgenden beschriebenen Weise verlängert werden, so daß dieser sich durch die mittige Öffnung 86 in der Zahnstange 80 und die Öffnung 88 in der Taschenwand 40 und in den Öffnungsraum 56 zwischen der Vorderwand und der Rückwand 40 und 42 der Tasche 10 erstreckt. Eine zwischen dem Fuß 90 und der Zahnstange 80 wirkende vorgespannte Feder (nicht gezeigt) bewegt den Fuß 90 relativ zur Zahnstange 80 in eine geschlossene Position (Fig. 3 und 7), wie im folgenden näher beschrieben.

Der Fuß 90 weist eine Hebefläche 100 (Fig. 6) auf, die sich entlang der der Rückwand 42 der Tasche 10 abgewandten Seite des Fußes 90 erstreckt. Ein erster ebener Teil der Hebefläche 100 erstreckt sich entlang dem ersten oder oberen Abschnitt 92 des Fußes 90. Ein zweiter ebener Teil der Hebefläche 100 erstreckt sich entlang dem zweiten oder unteren Abschnitt 94 des Fußes 90.

Die Tasche 10 umfaßt eine kerbverzahnte Antriebswelle 110 (Fig. 3 und 4), die in den Seitenwänden 44 und 46 der Tasche 10 gelagert ist und sich um eine Drehachse 112 dreht. Die Antriebswelle 110 erstreckt sich über die Breite der Tasche 10, d. h. über alle drei Stützvorrichtungen 70, 72, 74. Die Antriebswelle 110 ist vorzugsweise aus Aluminium hergestellt.

Jede Stützvorrichtung (70, 72, 74) umfaßt ein auf der Antriebswelle 110 befestigtes zylindrisches Ritzel 120, das sich mit der Antriebswelle dreht. Das Ritzel 120 ist vorzugsweise als ein Stück geformt, und zwar aus Kunststoff, z. B. aus einem Material der Marke NYLATRON NSB. Das auf der Antriebswelle 110 gelagerte Ritzel 120 weist zwei kreisbogenförmig verlaufende, voneinander beabstandete Reihen von Zahnradzähnen 122 auf, die sich an jeder Seite der Hebefläche 100 des Fußes 90 befinden. Jede der kreisbogenförmigen Reihen von Zahnradzähnen 122 an dem Ritzel 120 kämmt mit einer jeweiligen linearen Reihe von Zähnen 82 der Zahnstange 80.

Eine Antriebsnocke 130 und das Ritzel 120 sind als ein Stück geformt, das auf der Antriebswelle 110 befestigt ist und sich mit dieser dreht. Die Antriebsnocke 130 befindet sich zwischen den beiden Reihen von Zähnen 122 des Ritzels 120 und weist eine im wesentlichen D-förmige Außenumfangsfläche auf (Fig. 6), die mit der Hebefläche 100 des Fußes 90 in Kontakt gebracht werden kann. Die Außenumfangsfläche der Antriebsnocke 130 umfaßt eine kreisbogenförmige Nockenfläche 134 und eine ebene Nockenfläche 136.

An einem Ende der Antriebswelle 110 ist ein Antriebszahnrad 140 (Fig. 3) befestigt und dreht sich mit der Antriebswelle. Das Antriebszahnrad 140 ist vorzugsweise aus Sintermetall hergestellt. Ein Zahnsegment 150 weist eine kreisbogenförmige Reihe von Zähnen auf, die mit dem Antriebszahnrad 140 kämmen. Das Zahnsegment 150, welches vorzugsweise aus Kunststoff hergestellt ist, ist an einer Seitenwand der Tasche 10 angebracht und dreht sich um eine von der Drehachse 112 beabstandete Achse 152.

Das Zahnsegment 150 umfaßt einen Hebenocken-Rollenarm 154 (Fig. 2). Eine Hebenockenrolle 156 (Fig. 3) ist an dem Arm 154 drehbar montiert. Die Hebenockenrolle 156 kontaktiert die Hebenocke 20 (Fig. 1) in einer im folgenden beschriebenen Weise, wobei das Zahnsegment 150 um die Achse 152 gedreht und dabei die Umdrehung des Antriebszahnrades 140 bewirkt wird. Eine Vorspannungsfeder 158 erstreckt sich zwischen dem Zahnsegment 150 und einem Teil der Seitenwand 44 der Tasche 10 und spannt das Zahnsegment 150 vor, so daß dieses sich entgegen dem Uhrzeigersinn dreht, wie in Fig. 4 gezeigt, oder sich im Uhrzeigersinn dreht, wie in den Fig. 2, 3 und 5-8 gezeigt.

Eine Zahnscheibe 160 ist auf der Antriebswelle 110 fixiert und dreht sich mit letzterer. Die Zahnscheibe 160 befindet sich neben dem Antriebszahnrad 140 und beide sind vorzugsweise als ein Stück geformt. Die Zahnscheibe 160 weist auf ihrem Außenumfang eine Reihe von Zähnen auf.

Eine Klinke 170 ist an der Seitenwand 44 der Tasche 10 montiert und kann relativ zur Zahnscheibe 160 eine Drehbewegung um eine Drehachse 178 ausüben. Die Klinke 170 ist vorzugsweise aus gestanztem Stahl hergestellt und weist einen Klinkenzahn 172 auf, der in die Zähne der Zahnscheibe 160 eingreift. Wenn der Klinkenzahn 172 mit der Zahnscheibe 160 in Eingriff steht, blockiert die Klinke 170 eine Umdrehung der Zahnscheibe 160 um die Drehachse 112 entgegen dem Uhrzeigersinn, wie in Fig. 11 gezeigt.

Die Klinke 170 weist einen Freigabenocken-Rollenarm 174 auf. Eine Freigabenockenrolle 176 ist an dem Rollenarm 174 drehbar montiert. Die Freigabenockenrolle 176 kontaktiert die Freigabenocke 22 (Fig. 1) in der im folgenden beschriebenen Weise, um die Klinke 170 von der in Fig. 12 gezeigten Kontaktposition in eine in Fig. 13 gezeigte, von der Zahnscheibe 160 beabstandete kontaktlose Position zu drehen.

Eine Endlagenfeder 180 erstreckt sich zwischen der Klinke 170 und der Seitenwand 44 der Tasche 10 und hält die Klinke 170 gegen die Zahnscheibe 160, wenn sich die Klinke 170 in ihrer Kontaktposition befindet. Wenn sich die Klinke 170 in ihrer kontaktlosen Position befindet, hält die Endlagenfeder 180 die Klinke 170 von der Zahnscheibe 160 fern.

Die Hebenocke 20 (Fig. 1 und 8-10) befindet sich entlang der Bahn 16 in einer vorbestimmten Position stromaufwärts der Stationen 30, 32 und 34. Die Hebenocke 20 wird von der sich an dem Zahnsegment 150 befindlichen Hebenockenrolle 156 kontaktiert, wenn sich die Tasche 10 in die Transportrichtung entlang der Schlaufe 16 auf die Stationen 30, 32 und 34 zu bewegt. Die Hebenocke 20 (Fig. 10) weist einen ortsfesten ersten Teil 190 auf. Ein bewegbarer zweiter Teil 192 der Hebenocke 20 ist wahlweise senkrecht relativ zum ersten Teil 190 positionierbar, um das Anheben der Hebenocke 20 zu steuern.

Die Freigabenocke 22 (Fig. 1, 11 und 13) befindet sich an der Freigabestation 36 entlang der Förderschlaufe 16. Die Freigabenocke 22 wird von der sich an der Klinke 170 befindlichen Freigabenockenrolle 176 kontaktiert, wenn sich die Tasche 10 entlang der Bahn 16 bewegt und an der Freigabestation 36 ankommt.

Die Klinkenrückstellnocke 24 (Fig. 1) befindet sich entlang der Bahn 16 an einer vorbestimmten Position stromabwärts der Freigabestation 36 und stromaufwärts der Hebenocke 20. Die Klinkenrückstellnocke 24 wird von der sich an der Klinke 170 befindlichen Freigabenockenrolle 176 kontaktiert, nachdem die Tasche 10 die Freigabestation 36 passiert hat. Die Klinkenrückstellnocke 24 kann ein Spiegelbild der Freigabenocke 22 sein.

In Fig. 5 ist die Tasche 10 in einem offenen Zustand gezeigt. Wenn sich die Tasche 10 in einem offenen Zustand befindet, sind auch alle Stützvorrichtungen 70, 72, 74 in einem offenen Zustand. Die Zahnstange 80 befindet sich relativ zur Vorderwand 40 der Tasche 10 in ihrer untersten Position. Die Hebefläche 100 auf dem Fuß 90 ist mit der ebenen Nockenfläche 136 auf der Antriebsnocke 130 in Kontakt. Der obere Abschnitt des
Fußes 90 erstreckt sich von der Vorderwand 40 der Tasche 10 aus nach außen, und zwar weg von der Rückwand 42 der Tasche 10. Der untere Abschnitt 94 des Fußes 90 erstreckt sich von dem oberen Abschnitt 92 aus zurück zur Ebene der Vorderwand 40 der Tasche 10. Der Fuß 90 befindet sich'nicht in dem Öffnungsraum 56 zwischen der Vorderwand 40 und der Rückwand 42 der Tasche 10. Der Boden 76 und damit das untere Ende 60 der Tasche 10 ist offen. Das Bogenmaterial kann durch das untere Ende 60 der Tasche 10 in die oder aus der Tasche fallen.

Wenn sich die Tasche 10 in Transportrichtung 17 entlang der Bahn 16 bewegt und an der Hebenocke 20 (Fig. 8) ankommt, dann kontaktiert die Hebenockenrolle 156 an dem Zahnsegment 150 die Hebenocke 20. Die Hebenockenrolle 156 wird durch die Hebenocke 20 nach unten gezwungen, wobei das Drehen des Zahnsegments 150 um die Achse 152 entgegen dem Uhrzeigersinn bewirkt wird, wie in den Fig. 8 und 9 gezeigt. Das Antriebszahnrad 140, welches mit dem Zahnsegment 150 kämmt, dreht sich um die Drehachse 112 in der entgegengesetzten Richtung, d. h. im Uhrzeigersinn, wie in den Fig. 8 und 9 gezeigt.

Da das Antriebszahnrad 140 auf der Antriebswelle 110 fixiert ist, dreht sich die Antriebswelle um die Drehachse 112 in der gleichen Richtung wie das Antriebszahnrad 140. Das Ritzel 120 dreht sich ebenfalls mit der Antriebswelle 110 um die Drehachse 112. Das Drehen des Ritzels 120 bewirkt, daß die Zahnstange 80, die mit dem Ritzel kämmt, sich relativ zum Ritzel 120 bewegt.

Die Zahnstange 80 bewegt sich entlang der Vorderwand 40 der Tasche 10 aufwärts und zieht dabei ihren zugehörigen Fuß 90 mit nach oben, wie in den Fig. 5-9 dargestellt. Gleichzeitig dreht sich die Antriebsnocke 130, da diese auf der Antriebswelle 110 fixiert ist. Weil die Hebefläche 100 auf dem Fuß 90 mit der ebenen Nockenfläche 136 auf der Antriebsnocke 130 in Kontakt steht, bewirkt die Umdrehung der Antriebsnocke 130 anfänglich das Drehen des Fußes 90 um die Drehzapfen 96 relativ zur Zahnstange 80, während sich dieser aufwärts bewegt. Bei der Umdrehung des Fußes 90 bewegt sich sein unterer Abschnitt 94 durch die mittige Öffnung 86 in der Zahnstange 80 und in den Öffnungsraum 56 zwischen der Vorderwand 40 und der Rückwand 42 der Tasche 10.

Die Zahnstange 80 bewegt sich aufwärts, mindestens bis zu einer vorbestimmten "geschlossenen niedrigen" Position, wie in Fig. 6 gezeigt. Während dieser Aufwärtsbewegung zieht die Zahnstange 80 auch den Fuß 90 kontinuierlich nach oben. Die Antriebsnocke 130 dreht sich weiter und treibt den Fuß 90 an, so daß dieser sich um die Drehzapfen 96 dreht, bis der untere Abschnitt 94 des Fußes die Rückwand 42 der Tasche 10 kontaktiert oder sich neben dieser befindet. Die Spitze des unteren Abschnitts 94 des Fußes 90 kann sich in eine Öffnung in der Rückwand 42 der Tasche 10 hinein erstrecken.

An diesem Punkt der Umdrehung der Antriebsnocke 130 reitet die Hebefläche 100 des Fußes 90 auf der kreisbogenförmigen Nockenfläche 134 der Antriebsnocke 130. Somit wird durch fortgesetzte Umdrehung der Antriebsnocke 130 über diesen Punkt hinaus der Fuß 90 nicht weiter in Richtung der Rückwand 42 der Tasche 10 bewegt. Vielmehr bewirkt eine fortgesetzte Aufwärtsbewegung der Zahnstange 80 nur eine Aufwärtsbewegung des Fußes 90 entlang der Vorder- und Rückwand 40, 42 der Tasche 10, jedoch keine weitere Drehbewegung des Fußes 90.

Wenn die unteren Abschnitte 94 der Stützfüße 90 die Rückwand 42 der Tasche 10 erreichen, ist der Boden 76 und damit das untere Ende 60 der Tasche 10 geschlossen. Die von den nicht gezeigten Vorspannungsfedern ausgeübte und zwischen den Stützfüßen 90 und den Zahnstangen 80 wirkende Vorspannkraft hält die Stützfüße 90 relativ zu den Zahnstangen 80 in einer geschlossenen Position. Bogenmaterial, welches danach in der Tasche 10 an den Stationen 30, 32 und 34 deponiert wird, ist dann blockiert und kann nicht mehr durch das untere Ende 60 der Tasche 10 hinausbewegt werden.

Die Zahnscheibe 160 und die Klinke 170 verhüten das Öffnen der Tasche 10. Insbesondere das Eingreifen des Klinkenzahns 172 in die Zahnscheibe 160 blockiert das Drehen der Zahnscheibe entgegen dem Uhrzeigersinn, wie in Fig. 11 gezeigt. Dadurch wird auch das Drehen der Antriebswelle 110 und der Ritzel 120 entgegen dem Uhrzeigersinn blockiert, und dabei wird wiederum die Abwärtsbewegung der Zahnstangen 80 blockiert, was dazu beiträgt, die Stützfüße 90 in der geschlossenen Position zu halten.

Nachdem an der Umschlag-Auslegestation 30 ein Umschlag in einer Tasche 10 deponiert wurde, muß dieser Umschlag an der Öffnerstation 32 geöffnet werden. Um den Umschlag sachgemäß zu öffnen, muß sich das obere Ende des Umschlags an einer vorbestimmten Stelle (Höhe) an dem oberen Ende 50 der Tasche 10 befinden. Deshalb ist es erwünscht, daß sich die oberen Enden der Bogenmaterialexemplare, welche unterschiedliche Höhen aufweisen und in der Tasche 10 deponiert werden, relativ zum oberen Ende 50 der Tasche 10 in der gleichen Position befinden. Durch den verstellbaren Boden 76 der Tasche 10 ist es somit ermöglicht, auch Exemplare unterschiedlicher Höhen darin aufzunehmen. Es wird der Grad des Anhebens der Hebenocke 20 gewählt, so daß sich der Boden 76 der Tasche 10 in seinem geschlossenen Zustand in einer gewünschten Entfernung vom oberen Ende 50 der Tasche 10 befindet. Somit befindet sich das obere Ende des Bogenmaterials, das in der Tasche 10 deponiert wird und auf dem Boden 76 der Tasche 10 ruht, relativ zum oberen Ende 50 der Tasche in der gewünschten Position. Wenn beispielsweise der bewegbare Teil 192 der Hebenocke 20 relativ niedrig positioniert ist, wie in Fig. 10 durch ausgezogene Linien schematisch dargestellt, dann hat die Hebenocke 20 einen relativ hohen Hub. Die Hebenockenrolle 156 an dem Zahnsegment 150 bewegt sich beim Kontakt mit der Hebenocke 20 relativ weit nach oben. Das Zahnsegment 150 dreht sich in einem relativ großen Ausmaß um seine Drehachse 152. Das Antriebszahnrad 140, die Antriebswelle 110 und das Ritzel 120 drehen sich ebenfalls in einem relativ großen Ausmaß und bewegen die Zahnstange 80 entlang der Vorderwand 40 der Tasche 10 relativ weit nach oben. Durch die Aufwärtsbewegung der Zahnstange 80 wird der Fuß 90 nach oben gezogen in eine "geschlossene obere" Position (Fig. 2), die sich relativ nahe an dem oberen Ende 50 der Tasche 10 befindet. Relativ kurzes Bogenmaterial kann dann in den Taschen 10 deponiert werden und auf den Stützfüßen 90 ruhen, wobei sich das obere Ende des Bogenmaterials relativ zum oberen Ende 50 der Tasche in der gewünschten Position befindet.

Wenn der bewegbare Teil 192 der Hebenocke 20 relativ hoch positioniert ist, wie dies in Fig. 10 schematisch in gestrichelten Linien dargestellt ist, dann hat die Hebenocke 20 einen relativ niedrigen Hub. Die Hebenockenrolle 156 an dem Zahnsegment 150 erfährt beim Kontakt mit der Hebenocke 20 relativ wenig Aufwärtsbewegung. Folglich drehen sich die Teile des Getriebezuges, d. h. das Zahnsegment 150, das Antriebszahnrad 140 und das Ritzel 120 in einem kleineren Ausmaß. Die Zahnstange 80 bewegt sich entlang der Vorderwand 40 der Tasche 10 nicht so weit nach oben. Der Fuß 90 nimmt eine Position ein, die relativ weit von dem oberen Ende 50 der Tasche 10 entfernt ist. Relativ hochformatiges Bogenmaterial kann dann in den Taschen 10 deponiert werden und auf dem Fuß 90 ruhen, wobei sich das obere Ende des Bogenmaterials relativ zum oberen Ende 50 der Tasche 10 in der gewünschten Position befindet.

Durch die Betätigung der in den Fig. 8 und 9 dargestellten Hebenocke 20 kann das Zahnsegment 150 um ca. 45° gedreht werden. Dieses Ausmaß an Umdrehung genügt, um die Zahnstange 80 etwas über die in Fig. 7 gezeigte "geschlossene untere" Position hinaus anzuheben. Um die Zahnstange 80 zu der in Fig. 2 gezeigten geschlossenen oberen Position anzuheben, würde die Hebenocke 20 auf einen Hub eingestellt werden, der es erlaubt, das Zahnsegment 150 um ca. 100° zu drehen. Dieses Ausmaß an Hub für die Hebenocke 20 ist der Klarheit halber nicht in den Zeichnungen dargestellt.

Die Hebenocke 20 kann während des Betriebs verstellt werden. Das heißt, daß der Hub der Hebenocke 20 verstellbar ist, während das Zusammentragsystem 12 läuft und sich die Taschen 10 entlang der Schlaufe 16 bewegen. Das Zusammentragsystem 12 braucht nicht gestoppt zu werden, um für das Aufnehmen von Bogenmaterial mit unterschiedlicher Höhe die Taschen 10 zu regulieren oder irgendein anderes Teil des Systems zu ändern.

Das Verstellen der schematisch in Fig. 10 gezeigten Hebenocke 20 kann auf verschiedene Weise erfolgen. Die Hebenocke 20 kann z. B. in der in dem US-Patent Nr. 5,527,025 dargestellten Weise verstellt werden. Alternativ kann die Hebenocke 20 verstellt werden, indem mehrere unterschiedliche Einlagen als eine feste Basis vorgesehen sind, wobei jede Einlage ein anderes Ausmaß an Hub ergibt.

Nachdem eine Tasche 10 sich an den Stationen 30, 32 und 34 vorbeibewegt hat, erreicht diese die Freigabestation 36 (Fig. 1). Die sich an der Klinke 170 befindliche Freigabenockenrolle 176 an der sich fortbewegenden Tasche 10 kontaktiert die sich an der Freigabestation 36 befindliche Freigabenocke 22 und bewegt sich aufwärts, wobei sich die Klinke 170 aus der Kontaktposition herausbewegt, d. h., daß sich der Klinkenzahn 172 von dem Kontakt mit der Zahnscheibe 160 löst. Die Endlagenfeder 180 hält die Klinke 170 in ihrer kontaktlosen Position.

Die Klinke 170 blockiert also nicht länger das Drehen der Zahnscheibe 160 in eine Richtung, die eine Abwärtsbewegung der Zahnstange 80 erlaubt. Die durch die Vorspannungsfeder 158 auf das Zahnsegment 150 ausgeübte Vorspannkraft bewirkt das Drehen des Zahnsegments 150 im Uhrzeigersinn, wie in Fig. 2 gezeigt. Die Umdrehung des Zahnsegments 150 wird durch das Antriebszahnrad 140 und durch die Antriebswelle 110 auf das Ritzel 120 übertragen. Das Ritzel 120 dreht sich in eine Richtung, wobei die Zahnstange entlang der Vorderwand 40 der Tasche 10 nach unten getrieben wird.

Mit der Bewegung der Zahnstange 80 nach unten bewegt sich der Fuß 90, welcher an der Zahnstange 80 befestigt ist, ebenfalls nach unten. Nachdem sich die Zahnstange 80 ein vorbestimmtes Maß nach unten bewegt hat, dreht sich die Antriebsnocke 130 zusammen mit dem Ritzel 120 relativ zur Hebefläche 100 auf dem Fuß 90 soweit, daß die ebene Nockenfläche 136 auf der Antriebsnocke 130 wieder mit der Hebefläche in Kontakt kommt. Eine weitere Umdrehung der Antriebsnocke 130 veranlaßt den Fuß 90, sich von der Rückwand 42 der Tasche 10 wegzudrehen, und zwar in die in Fig. 5 gezeigte offene Position, wobei sich der Boden 76 und das untere Ende 60 der Tasche 10 in einem offenen Zustand befinden. Das sich in der Tasche 10 befindliche Bogenmaterial kann nun durch das untere Ende 60 der Tasche 10 herausfallen oder hinausbewegt werden.

Nachdem die Tasche 10 die Freigabestation 36 passiert hat, bewegt sich diese in Richtung 17 zu der schematisch in Fig. 1 gezeigten Klinkenrückstellnocke 24 hin. Die Freigabenockenrolle 176 an der Klinke 170 kontaktiert die Klinkenrückstellnocke 24. Die Freigabenockenrolle 176 bewegt sich nach unten und die Klinke 170 dreht sich von der kontaktlosen Position in die Kontaktposition. Der Klinkenzahn 172 bewegt sich in den Kontakt mit der Zahnscheibe 160. Die Endlagenfeder 180 hält die Klinke 170 in der Kontaktposition. Wenn sich anschließend die Tasche 10 an der Freigabenocke 22 vorbeibewegt, befindet sich die Klinke 170 in einem Zustand, in welchem diese das Drehen der Zahnscheibe 160 in eine Richtung blockiert, in der die Zahnstange 80 sich nach unten bewegen würde.

### LISTE DER BEZUGSZEICHEN

- 10: Taschen
- 12: Zusammentragsystem
- 14: Träger
- 16: Bahn
- 17: Transportrichtung
- 18: Antriebseinrichtung
- 20: Hebenocke
- 22: Freigabenocke
- 24: Klinkenrückstellnocke
- 30: Umschlag-Auslegestation
- 32: Öffnerstation
- 34: Beilagen-Auslegestation
- 36: Freigabestation
- 40: Vorderwand der Tasche 10
- 42: Rückwand der Tasche 10
- 44: Seitenwand der Tasche 10
- 46: Seitenwand der Tasche 10
- 50: oberes Ende der Tasche 10
- 52: oberer Endteil der Vorderwand 40
- 54: oberer Endteil der Rückwand 42
- 56: Öffnungsraum
- 60: unteres Ende der Tasche 10
- 62: unterer Endteil der Vorderwand 40
- 64: unterer Endteil der Rückwand 42
- 70: Stützvorrichtung
- 72: Stützvorrichtung
- 74: Stützvorrichtung
- 76: Boden der Tasche 10
- 80: Zahnstange
- 82: Zähne der Zahnstange
- 86: mittige Öffnung in der Zahnstange 80
- 90: Fuß
- 92: erster oder oberer Abschnitt des Fußes 90
- 94: zweiter oder unterer Abschnitt des Fußes 90
- 96: Drehzapfen des Abschnitts 92
- 100: Hebefläche
- 110: Antriebswelle
- 112: Drehachse
- 120: Ritzel
- 122: Zahnradzähne
- 130: Antriebsnocke
- 134: kreisbogenförmige Nockenfläche der Antriebsnocke 130
- 136: ebene Nockenfläche der Antriebsnocke 130
- 140: Antriebszahnrad
- 150: Zahnsegment
- 152: Achse
- 154: Hebenocke-Rollenarm
- 156: Hebenockenrolle
- 158: Vorspannungsfeder
- 160: Zahnscheibe
- 170: Klinke
- 172: Klinkenzahn
- 174: Freigabenocken-Rollenarm
- 176: Freigabenockenrolle
- 178: Drehachse
- 180: Endlagenfeder
- 190: ortsfester erster Teil der Hebenocke 20
- 192: bewegbarer zweiter Teil der Hebenocke 20

## Patentansprüche

1. Bogenmaterial-Fördervorrichtung, mit einer Vielzahl von Bogenmaterial-Zuführstationen (30, 34) und einer Vielzahl von Taschen (10), die der Reihe nach an den Bogenmaterial-Zuführstationen (30, 34) vorbei bewegt werden können, um nacheinander Bogenmaterial aufzunehmen, wobei an jeder Tasche (10) eine Nockenrolle (156, 176) montiert ist, die sich auf der Tasche (10) bewegt; und mit einer Nocke (20), die von der Nockenrolle (156) kontaktiert wird, um eine Bewegung der Nockenrolle (156) auf der Tasche (10) zu bewirken,
wobei jede der Taschen (10) ein oberes Ende (50), durch welches Bogenmaterial in die Tasche (10) eintritt, und ein unteres Ende (60), durch welches das Bogenmaterial aus der Tasche (10) austritt, und eine Stützvorrichtung (70, 72, 74), welche das Bogenmaterial in der Tasche (10) stützt, aufweist,
die Stützvorrichtung (70, 72, 74) zwischen einer Vielzahl von geschlossenen Positionen, in welchen diese sich in unterschiedlichen Abständen von dem oberen Ende (50) der Tasche (10) befindet und mindestens teilweise das untere Ende (60) der Tasche (10) blockiert, bewegbar ist, und
die Stützvorrichtung (70, 72, 74) von jeder der geschlossenen Positionen in eine offene Position bewegbar ist; wobei durch ein Getriebe (80, 120, 130) in Reaktion auf die Bewegung der Nockenrolle (156) auf der Tasche (10) eine Bewegung der Stützvorrichtung (70, 72, 74) von der offenen Position in eine ausgewählte der geschlossenen Positionen bewirkt wird, **dadurch gekennzeichnet,**
daß das Getriebe eine Zahnstange (80), ein mit der Zahnstange (80) kämmendes Ritzel (120) und eine Einrichtung zum Ausführen einer Relativbewegung zwischen der Zahnstange (80) und dem Ritzel (120) umfaßt, um die Stützvorrichtung (70, 72, 74) zwischen den jeweiligen geschlossenen Positionen und der offenen Position zu bewegen.

2. Vorrichtung nach Anspruch 1,
**dadurch gekennzeichnet,**
daß eine D-förmige Nocke (130) vorgesehen ist, die an ihrem Außenumfang eine Nockenfläche aufweist, die mit dem Fuß (90) der Stützvorrichtung in Kontakt gebracht werden kann, um letztere zumindest teilweise zwischen der offenen Position und jeder der geschlossenen Positionen zu bewegen, und
daß die Nockenfläche einen kreisbogenförmigen Teil (134) und einen ebenen Teil (136) umfaßt, wobei der kreisbogenförmige Teil (134) der Nockenfläche während der Bewegung des Fußes (90) zwischen jeder der geschlossenen Positionen in Kontakt mit dem Fuß ist, und wobei der ebene Teil (136) der Nockenfläche während mindestens eines Teils der Bewegung der Fußes (90) zwischen der offenen Position und jeder der geschlossenen Positionen in Kontakt mit dem Fuß (90) ist.

3. Vorrichtung nach Anspruch 1,
**dadurch gekennzeichnet,**
daß das Getriebe ein erstes Zahnrad umfaßt, welches derart verbunden ist, daß es sich mit der Nockenrolle bewegt, und ein zweites Zahnrad, das mit dem ersten Zahnrad kämmt, wobei das Ritzel (120) derart ausgebildet ist, daß es sich mit dem zweiten Zahnrad bewegt.

4. Vorrichtung nach Anspruch 1,
**dadurch gekennzeichnet,**
daß die Zahnstange (80) derart montiert ist, daß diese sich gleitend auf der Tasche (10) bewegt, wobei die Stützvorrichtung (70, 72, 74) mit der Zahnstange (80) derart verbunden ist, daß sich diese gleitend mit der Zahnstange (80) bewegt.

5. Vorrichtung nach Anspruch 4,
**dadurch gekennzeichnet,**
daß eine Einrichtung vorgesehen ist, mittels welcher die Stützvorrichtung (70, 72, 74) auf der Zahnstange (80) angebracht wird, so daß die Stützvorrichtung (70, 72, 74) eine Drehbewegung relativ zur Zahnstange (80) ausführen kann.

6. Vorrichtung nach Anspruch 1,
**dadurch gekennzeichnet,**
daß das Getriebe ein Betätigungszahnrad umfaßt, auf welchem die Nockenrolle montiert ist;
daß ein Antriebszahnrad mit dem Betätigungszahnrad kämmt; und
daß eine Einrichtung vorgesehen ist, mittels welcher die Stützvorrichtung zwischen der offenen Position und jeder der geschlossenen Positionen in Reaktion auf die Umdrehung des Antriebszahnrads bewegt wird.

7. Vorrichtung nach Anspruch 1,
**dadurch gekennzeichnet,**
daß die Stützvorrichtung (70, 72, 74) ein Bauteil umfaßt, welches auf der Zahnstange (80) gelagert ist und relativ zur Zahnstange (80) eine Drehbewegung zwischen der offenen Position und den geschlossenen Positionen ausführt.

8. Vorrichtung nach Anspruch 7,
**dadurch gekennzeichnet,**
daß die Zahnstange (80) an der Tasche (10) derart angebracht ist, daß diese sich gleitend bewegen kann; und daß sich das Bauteil in Reaktion auf die Gleitbewegung der Zahnstange (80) zwischen den verschiedenen geschlossenen Positionen bewegt.

9. Vorrichtung nach Anspruch 1,
**gekennzeichnet durch**
eine mit dem Ritzel (120) und der Nockenrolle verbundene Einrichtung, welche das Ritzel (120) in Reaktion auf die Bewegung der Nockenrolle dreht, wobei die Zahnstange (80) in Reaktion auf das Ritzel (120) bewegbar ist, um die Stützvorrichtung zwischen jeder der geschlossenen Positionen und der offenen Position zu bewegen; und
eine Nocke, die von der Nockenrolle kontaktiert wird, was eine Bewegung der Nockenrolle und eine Umdrehung des Ritzels (120) bewirkt.

10. Vorrichtung nach Anspruch 9,
**dadurch gekennzeichnet,**
daß die mit dem Ritzel (120) und der Nockenrolle zum Drehen des Ritzels (120) in Reaktion auf die Bewegung der Nockenrolle verbundene Einrichtung folgendes umfaßt:
eine um eine erste Achse drehbare Welle (110), wobei das Ritzel (120) mit der Welle (110) um die erste Achse drehbar ist;
ein mit der Welle (110) um die erste Achse drehbares Antriebszahnrad; und
ein Betätigungszahnrad, das mit der Nockenrolle um eine von der ersten Achse beabstandete zweite Achse bewegbar ist, wobei das Betätigungszahnrad mit dem Antriebszahnrad kämmt.

11. Vorrichtung nach Anspruch 2,
**dadurch gekennzeichnet,**
daß der ebene Teil (136) der Nockenfläche während mindestens der teilweisen Bewegung der Stützvorrichtung (70, 72, 74) von der offenen Position in jede der geschlossenen Positionen in Kontakt mit der Stützvorrichtung (70, 72, 74) ist.

## Claims

1. Sheet material conveying apparatus having:
a plurality of sheet material feeders (30, 34) and a plurality of pockets (10) movable past each of said sheet material feeders (30, 34) in turn to sequentially receive sheet material, including a cam follower (156, 176) being movably mounted on each pocket, and a cam (20) engageable by said cam follower (156) to effect movement of said cam follower (156) on said pocket (10),
each one of said pockets (10) having an upper end (50) through which sheet material enters said pocket (10) and a lower end (60) through which sheet material leaves said pocket (10), and a support means (70, 72, 74) which supports the sheet material in said pocket (10),
the support means (70, 72, 74) being movable between a plurality of closed positions in which said support is spaced different distances from said upper end (50) of said one pocket (10) and at least partially blocks said lower end (60) of said one pocket (10), and
the support means (70, 72, 74) being movable from each of said closed positions to an open position; whereby a gear drive means (80, 120, 130) causes a movement of said support means (70, 72, 74) from the open position to a selected one of said closed positions in response to movement of said cam follower (156) on said pocket (10),
**characterized in that**
said gear drive means comprises a rack (80), a pinion (120) in meshing engagement with said rack (80), and a means for effecting relative movement between said rack (80) and said pinion (120) to move said support (70, 72, 74) between each of said closed positions and said open position.

2. Apparatus as set forth in claim 1,
**characterized in that** a D-shaped cam member (130) having an outer peripheral cam surface engageable with the foot (90) of said support means for moving said support means at least partially between said open position and each of said closed positions, and said cam surface including an arcuate portion (134) and a flat portion (136), said arcuate portion (134) of said cam surface contacting said foot during movement of said foot (90) between each of the closed positions, and said flat portion (136) of said cam surface during at least one part of the movement of the foot (90) contacting said foot (90) between the open position and each of the closed positions.

3. Apparatus as set forth in claim 1,
**characterized in that**
said gear drive means comprises a first gear connected for movement with said cam follower and a second gear in meshing engagement with said first gear, said pinion (120) being formed in such a way as to move with said second gear.

4. An apparatus as set forth in claim 1,
**characterized in that**
a rack (80) is mounted for sliding movement on said pocket (10), said support means (70, 72, 74) being connected with said rack (80) for sliding movement with said rack (80).

5. An apparatus as set forth in claim 4,
**characterized in that**
a means for mounting said support means (70, 72, 74) on said rack (80) is provided for pivotal movement of said support means (70, 72, 74) relative to said rack (80).

6. An apparatus as set forth in claim 1,
**characterized in that**
said gear drive means comprises an actuator gear on which said cam follower is mounted;
a drive gear in meshing engagement with said actuator gear;
and means for moving said support between the open position and each of the closed positions in response to rotation of said drive gear.

7. An apparatus as set forth in claim 1,
**characterized in that**
said support (70, 72, 74) comprises a member which is supported on said rack (80) for pivotal movement relative to said rack (80) between said open position and said closed positions.

8. An apparatus as set forth in claims 7,
**characterized in that**
said rack (80) is supported on said pocket (10) for sliding movement, said member moving between different ones of said closed positions in response to sliding movement of said rack (80).

9. An apparatus as set forth in claim 1,
**characterized in that**
a means connected with said pinion (120) and said cam follower for rotating said pinion (120) in response to movement of said cam follower, said rack (80) being movable in response to said pinion (120) to move said support means between each of said closed positions and said open position; and
a cam engageable by said cam follower to effect movement of said cam follower and rotation of said pinion (120).

10. An apparatus as set forth in claim 9,
**characterized in that** said means connected to said pinion (120) and said cam follower for rotating said pinion (120) in response to movement of said cam follower comprises:
a shaft (110) rotatable about a first axis, said pinion (120) being rotatable with said shaft (110) about said first axis;
a drive gear rotatable with said shaft (110) about said first axis; and
an actuator gear movable with said cam follower about a second axis spaced at a distance from said first axis, said actuator gear being in meshing engagement with said drive gear.

11. An apparatus as set forth in claim 2,
**characterized in that**
said planar portion (136) of said cam surface is in engagement with said support means (70, 72, 74) during at least a part of the movement of said support means (70, 72, 74) from the open position to each of the closed positions.

## Revendications

1. Dispositif de transport d'un matériau en forme de feuilles, comportant une multiplicité de postes (30,34) d'amenée du matériau en forme de feuilles et une multiplicité de poches (10), qui peuvent être déplacées successivement devant les postes (30,34) d'amenée du matériau en forme de feuilles, de manière à recevoir successivement le matériau en forme de feuilles, auquel cas au niveau de chaque poche (10) est monté un galet de came (156,176), qui se déplace sur la poche (10); et une came (20), avec laquelle le galet de came (156) vient en contact pour provoquer un déplacement du galet de came (156) sur la poche (10),
dans lequel chacune des poches (10) comporte une extrémité supérieure (50), au moyen de laquelle le matériau en forme de feuilles pénètre dans la poche (10), et une extrémité inférieure (60), par laquelle le matériau en forme de feuilles sort de la poche (10), et un dispositif de support (70,72,74), qui prend appui sur le matériau en forme de feuilles dans la poche (10),
le dispositif de support (70,72,74) est déplaçable entre une multiplicité de positions fermées, dans lesquelles ce dispositif est situé à des distances différentes de l'extrémité supérieure (50) de la poche (10) et bloque au moins partiellement l'extrémité inférieure (60) de la poche (10), et
le dispositif de support (70,72,74) est déplaçable depuis chacune des positions fermées pour venir dans une position ouverte, un déplacement du dispositif de support (70,72,74) depuis la position ouverte pour venir dans l'une sélectionnée des positions fermées étant provoqué par un mécanisme (80,120,130) en réaction au déplacement du galet de came (156) sur la poche (10),
caractérisé en ce
que le mécanisme est une crémaillère (80), qui comporte un pignon (120), qui engrène avec la crémaillère (80), et un dispositif pour exécuter un déplacement relatif entre la crémaillère (80) et le pignon (120), pour déplacer le dispositif de support (70,72,73) entre les positions fermées respectives et la position ouverte.

2. Dispositif selon la revendication 1, caractérisé en ce
qu'il est prévu une came (130) en forme de D, qui comporte, sur sa périphérie extérieure, une surface de came, qui peut être amenée en contact avec le pied (90) du dispositif de support, de manière à déplacer ce dernier au moins partiellement entre la position ouverte et chacune des positions fermées, et
que la surface de came comprend une partie en forme d'arc de cercle (134) et une partie plane (136), la partie en forme d'arc de cercle (134) de la surface de came étant en contact avec le pied (90) lors du déplacement de ce dernier entre les différentes positions fermées, et que la partie plane (136) de la surface de came est en contact avec le pied (90) pendant au moins une partie du déplacement du pied (90) entre la position ouverte et chacune des positions fermées.

3. Dispositif selon la revendication 1,
caractérisé en ce
que le mécanisme comprend une première roue dentée qui est reliée de telle sorte qu'elle se déplace avec le galet de came, et une seconde roue dentée, qui engrène avec la première roue dentée, le pignon (120) étant agencé de telle sorte qu'il se déplace avec la seconde roue dentée.

4. Dispositif selon la revendication 1,
caractérisé en ce
que la crémaillère (80) est montée de telle sorte que cette dernière se déplace en glissant sur la poche (10), le dispositif de support (70,72,74) étant relié à la crémaillère (80) de telle sorte que le dispositif se déplace en glissant avec la crémaillère (80).

5. Dispositif selon la revendication 4,
caractérisé en ce
qu'il est prévu un dispositif, à l'aide duquel le dispositif de support (70,72,74) est monté sur la crémaillère (80), de sorte que le dispositif de support (70,72,74) peut exécuter un mouvement de rotation par rapport à la crémaillère (80).

6. Dispositif selon la revendication 1,
caractérisé en ce
que le mécanisme comprend une roue dentée d'actionnement, sur laquelle est monté le galet de came;
qu'une roue dentée d'entraînement engrène avec la roue dentée d'actionnement; et
qu'il est prévu un dispositif à l'aide duquel le dispositif de support se déplace entre la position ouverte et chacune des positions fermées en réaction à la rotation de la roue dentée d'entraînement.

7. Dispositif selon la revendication 1,
caractérisé en ce
que le dispositif de support (70,72,74) comprend un composant, qui est tourillonné sur la crémaillère (80) et exécute, par rapport à la crémaillère (80), un mouvement de rotation entre la position ouverte et les positions fermées.

8. Dispositif selon la revendication 7,
caractérisé en ce
que la crémaillère (80) est montée sur la poche (10) de telle sorte que cette dernière peut se déplacer en glissant; et qu'en réaction au mouvement de glissement de la crémaillère (80), le composant est déplacé entre les différentes positions fermées.

9. Dispositif selon la revendication 1,
caractérisé par
un dispositif, qui est relié au pignon (120) et au galet de came et qui fait tourner le pignon (120) en réaction au déplacement du galet de came, la crémaillère (80) étant déplaçable en réaction au pignon (120) de manière à déplacer le dispositif de support entre les positions fermées et la position ouverte; et
une came, avec laquelle le galet de came vient en contact, ce qui provoque un déplacement du galet de came et une rotation du pignon (120).

10. Dispositif selon la revendication 9,
caractérisé en ce
que le dispositif, qui est relié au pignon (120) et au galet de came pour faire tourner le pignon (120) en réaction au déplacement du galet de came, comprend ce qui suit :
un arbre (110), qui peut tourner autour d'un premier axe, le pignon (120) pouvant tourner avec l'arbre (110) autour du premier axe;
une roue dentée d'entraînement, qui peut tourner avec l'arbre (110) autour du premier axe; et
une roue dentée d'actionnement qui est déplaçable avec le galet de came autour d'un second axe distant du premier axe, la roue dentée d'actionnement engrenant avec la roue dentée d'entraînement.

11. Dispositif selon la revendication 2,
caractérisé en ce
que la partie plane (136) de la surface de came est en contact avec le dispositif de support (70,72,74) pendant le déplacement partiel du dispositif de support (70,72,74) depuis la position ouverte jusque dans chacune des positions fermées.
